# EUROPÄISCHE PATENTSCHRIFT

(11) **EP 0 211 172 B1**
(45) Veröffentlichungstag und Bekanntmachung des Hinweises auf die Patenterteilung: **20.12.1989**
(21) Anmeldenummer: 86107312.0
(22) Anmeldetag: 30.05.1986
(51) Int. Cl.: E04B 5/57

(54) **Unterdecke**
Ceiling
Faux plafond

(30) Priorität: 02.08.1985 DE 3527731
(43) Veröffentlichungstag der Anmeldung: 25.02.1987
(73) Patentinhaber: Durlum-Leuchten GmbH Lichttechnische Spezialfabrik, D-79650 Schopfheim (DE)
(72) Erfinder:
(74) Vertreter: Patent- und Rechtsanwaltssozietät, Schmitt, Maucher & Börjes

(56) Entgegenhaltungen:
- AT-B- 368 786
- DE-A- 1 962 581
- DE-A- 3 326 054
- FR-A- 1 512 496

## Beschreibung

Die Erfindung betrifft eine Unterdecke mit abgehängten, eine in ihrer Längsrichtung verlaufende, nach unten offene Rastfuge aufweisenden Tragprofilen und daran befestigten, insbesondere viereckigen Kassetten, die an ihren den Tragprofilen zugewandten und in Gebrauchsstellung dazu parallel laufenden Rändern hochstehende Halteflansche mit Raststellen od. dgl. zum Einschieben in die Rast-oder Klemmfuge der Tragprofile haben, wobei zumindest einzelne Kassetten zusätzlich zu ihrer Verrastung an einem Ende ihrer Halteflansche eine Schwenklagerung haben, die ein Abklappen der Kassette zum Freigeben der Montageöffnungen ermöglicht, wobei die abgeklappte Kassette mittels ihrer Schwenklagerung an den Tragprofilen hängt, und wobei die Kassette zumindest im Bereich ihres Schwenklagers einen rechtwinklig zum Tragprofil verlaufenden hochstehenden Endflansch mit einem Ausschnitt jeweils an den den Tragprofilen zugewandten Enden hat.

Derartige Unterdecken mit Kassetten sind bekannt. Dabei gibt es bereits eine Vielzahl von Tragprofilen, die jeweils an ihrer Unterseite einen Klemmschlitz oder eine Rastfuge haben, damit die hochstehenden Halteflansche der Kassetten darin in Gebrauchstellung verrastet werden können.

Bei einer bekannten Unterdecke dieser Art (siehe z.B. in der AT-B 368 786) ist für die Schwenklagerung der abklappbaren Kassetten ein spezielles Gelenkstück vorgesehen, welches einerseits an dem hochstehenden Kassettenrand angenietet und andererseits an dem Tragprofil schwenkbar befestigt werden muß. Dabei muß dieses Gelenkstück winklig ausgebildet sein, damit bei der Abklappbewegung um die beiden dabei mit Abstand zueinander angeordneten Schwenkpunkte der Endflansch der klappbaren Kassette genügend Abstand von der Nachbarkassette erhält. Somit muß an der Kassette und dem Tragprofil ein zusätzliches Teil, nämlich das erwähnte Gelenkstück angebracht werden, welches außerdem zuvor angefertigt werden muß.

Es besteht deshalb die Aufgabe, eine Unterdecke der eingangs erwähnten Art zu schaffen, bei welcher die Herstellung und die Montage der abklappbaren Kassetten vereinfacht ist, und dennoch die Sicherheit gegen ungewolltes Aushängen insbesondere in abgeklappter Lage vergrößert ist.

Die Lösung dieser Aufgabe besteht im wesentlichen darin, daß der Endflansch im Bereich seines von der Kassettenoberfläche abgewandten Randes jeweils einen gegen das Tragprofil hin über den Ausschnitt ragenden, einstückig angebrachten Vorsprung hat und daß das Tragprofil seitlich seiner Rastfuge zur Mitte der Kassette hinweisende Tragflansche hat und die Ausschnitte in Gebrauchsstellung die Tragflansche mittels der Vorsprünge übergreifen und daß der Endbereich der Halteflansche (4) nahe dem Einhängeausschnitt (9) mit Vorsprung (12) ebenfalls einen Ausschnitt (16) hat, so daß in Längsrichtung des Halteflansches (4) zwischen dem Vorsprung (12) und der Oberseite des Flansches (4) ein Einhängezwischenraum für die Kassette (3) frei bleibt. Wird die Rastverbindung der Halteflansche an den Rastfugen der Tragprofile gelöst, gelangt durch das Abklappen der Kassette jeder der an den Endflanschen befindlichen Vorsprüngen auf die Oberseite des Tragflansches des Tragprofiles, so daß dann die Kassette daran formschlüssig hängt, in vorteilhafter Weise zusätzlich aber in Richtung des Tragprofiles verschiebbar ist. Ein ungewolltes Aushängen ist dabei jedoch praktisch unmöglich, welches immerhin dann denkbar ist, wenn eine Schwenklagerung innerhalb der Rastfuge vorgesehen wäre.

Eine besonders sichere Halterung einer abgeklappten Kassette ergibt sich, wenn der Tragflansch des Tragprofiles an seinem freien Rand einen in Gebrauchsstellung nach oben stehenden Randsteg hat und der Vorsprung an dem Ausschnitt des Endflansches eine Hakenform mit einem in Gebrauchsstellung nach unten weisenden Endstück hat. Dieses Endstück kann dann vor allem während des Abklappens auch nach der Seite hin in Formschluß mit dem Randsteg des Tragflansches treten. In abgeklappter Position ist dann die Kassette nach allen Seiten hin genügend gesichert und kann nicht einmal angehoben werden, weil der Ausschnitt seinerseits dann von unten her gegen den Tragflansch stoßen würde. Die seitliche Ausdehnung des Vorsprunges kann nämlich bis nahe an die Ebene reichen, in welcher der parallel zum Tragprofilverlauf orientierte Halteflansch angeordnet ist. Somit ist ein Einhängen der Kassette nur in einer gewissen Schräglage relativ zu den Tragprofilen möglich, die unabsichtlich beim Abklappen kaum eingenommen werden kann, zumal dabei gleichzeitig auch eine Anhebebewegung über den Randsteg des Tragflansches zum ein- bzw. aushängen erforderlich wäre.

Um ein erstes Einhängen oder gegebenenfalls auch ein Aushängen dennoch auch zu ermöglichen, ist gemäß Anspruch 1 vorgesehen, daß der Endbereich der. Halteflansche nahe dem Einhängeausschnitt mit Vorsprung ebenfalls einen Ausschnitt hat, so daß in Längsrichtung des Halteflansches zwischen dem Vorsprung und der Oberseite des Halteflansches ein Einhängezwischenraum für die Kassette frei bleibt.

Eine besonders einfache Herstellung ergibt sich, wenn die Kassette aus Blech geformt ist und ihre Randflansche hochgebogen sowie die Ausschnitte und der Vorsprung ausgestanzt sind. Es ist aber auch eine Fertigung aus Kunststoff möglich, wobei wiederum vorteilhaft ist, daß die Kassette schon ihre Schwenklagerung für ein formschlüssiges Zusammenwirken mit dem Tragflansch des Tragprofiles einstückig aufweisen kann.

Der Ausschnitt an dem rechtwinklig zum Tragprofil verlaufenden Endflansch der Kassette kann auf der dem Halteflansch zugewandten Seite unterhalb des Einhängevorsprunges seitlich offen sein und an der dieser Öffnung gegenüberliegenden Seite kann eher eine zum Rand des Flansches verlaufende Begrenzung haben, von welcher der Einhängevorsprung gegen das Tragprofil hin vorsteht. Dadurch ergibt sich zusammen mit dem Einhängevorsprung ein Ausschnitt mit einem relativ engem Eintritt, welcher in seinem Inneren aber erweitert ist, so daß er die gewünschten Schwenkbewegungen erlaubt und dennoch auch in jeder Position den Tragflansch des Tragprofiles mittels seiner seitlichen Öffnung umschließen kann.

Die Oberseite des Einhängevorsprunges kann dabei bündig mit dem oberen Rand des Endflansches sein. Praktisch stellt dann der Einhängevorsprung eine Fortsetzung des Endflansches dar, welcher Endflansch aber unterhalb des Vorsprunges teilweise ausgestanzt ist.

Vor allem bei Kombination einzelner oder mehrerer der vorbeschriebenen Merkmale und Maßnahmen ergibt sich eine Unterdecke mit Kassette, die ein sicheres und festes Befestigen der Kassette in Gebrauchsstellung aber auch ein einfaches Abklappen erlaubt, ohne daß das Abklappen die Gefahr einer Lösebewegung der gesamten Kassette von den Tragprofilen zur Folge hätte, wobei aber in vorteilhafter Weise zusätzliche Gelenkstücke od. dgl. Einzelteile und deren Herstellung und Montage vermieden werden.

Nachstehend ist die Erfindung mit ihren ihr als wesentlich zugehörenden Einzelheiten anhand der Zeichnung noch näher beschrieben. Es zeigt in schematisierter Darstellung :
Fig. 1 eine Ansicht einer erfindungsgemäßen Unterdecke mit einer abgeklappten Kassette,
Fig. 2 eine Seitenansicht eines Tragprofiles mit einer teilweise abgeklappten Kassette,
Fig. 3 eine Stirnansicht der Kassette mit Blick auf den Endflansch, welcher Einhängevorsprünge zum Zusammenwirken mit Tragflanschen an den Tragprofilen hat, und in vergrößertem Maßstab
Fig. 4 die durch einen Kreis in Fig. 3 markierte Einzelheit, insbesondere die Verrastung des Halteflansches an dem Tragprofil und die Ausbildung des Einhängevorsprunges an dem Endflansch der Kassette.

Eine im Ganzen mit 1 bezeichnete, in Fig. 1 in einem Ausschnitt dargestellte Unterdecke ist im wesentlichen gebildet durch abgehängte Tragprofile 2, die in den Fig. 2 bis 4 besser dargestellt sind. An diesen Tragprofilen 2 sind viereckige Kassetten 3 befestigt, die an ihrem den Tragprofilen 2 zugewandten und in Gebrauchsstellung dazu parallel verlaufenden Rändern hochstehende Halteflansche 4 mit Raststellen 5, insbesondere eingeprägten Rastnasen 5 haben. Die Tragprofile 2 weisen jeweils eine in ihre Längsrichtung verlaufende, nach unten offene und sich an ihrem Eintritt verengende Rastfuge 6 auf, was man besonders deutlich auch im Zusammenwirken mit dem Rastvorsprung 5 des Halteflansches 4 in Fig. 4 erkennt.

Zumindest einzelne Kassetten 3 sind zusätzlich zu ihrer Verrastung mittels einer im folgenden noch näher zu beschreibenden Schwenklagerung abklappbar, wie es in den Fig. 1 und 2 angedeutet ist. Durch das Abklappen der Kassette 3 kann eine Montageöffnung 7 an der Unterdecke 1 freigegeben werden, um oberhalb dieser Unterdecke 1 verlaufende Installation inspizieren oder reparieren zu können. Die abgeklappte Kassette 3 hängt dann mittels ihrer Schwenklagerung an zwei parallelen Tragprofilen 2.

Die Ausbildung des Schwenklagers der Kassette 3 ist ebenfalls vor allem anhand der Fig. 4 zu erkennen. Dabei wird auch deutlich, daß die Kassette 3 im Bereich ihres Schwenklagers einen rechtwinklig zum Tragprofil 2 verlaufenden hochstehenden Endflansch 8 hat. An beiden Enden hat dieser Endflansch 8 gemäß Fig. 3 einen Ausschnitt 9, der zu den Tragprofilen 2 hin jeweils offen ist.

In Fig. 4 erkennt man nun vor allem, daß der Endflansch 8 im Bereich seines von der Kassettenoberfläche 10 abgewandten Randes 11 jeweils einen gegen das Tragprofil 2 hin über den Ausschnitt 9 tragenden, einstückig angebrachten Vorsprung 12 hat. Das Tragprofil 2 hat seitlich seiner Rastfuge 6 am unteren Rand zur Mitte der Kassette 3 hinweisende Tragflansche 13 und die Ausschnitte 9 übergreifen in Gebrauchsstellung mittels der Vorsprünge 12 diese Tragflansche 13. Man erkennt schon in Fig. 4, daß der Vorsprung 12 bis über einen Tragflansch 13 ragt. Dadurch ist deutlich, daß beim Ausrasten des Halteflansches 4 und dem daraus resultierenden teilweisen Absenken der Kassette 3 der Vorsprung 12 auf dem Tragflansch 13 des Tragprofiles 2 zu liegen kommt. Somit kann die Kassette um die so gebildete Schwenklagerung zwischen Vorsprung 12 und Tragflansch 13 abgeklappt werden. Zusätzlich kann sie aber in vorteilhafter Weise auch in Längsrichtung des Tragprofiles 2 und seiner Tragflansche 13 verschoben werden, so daß sie beim Abklappen von der Nachbarkassette soweit abdrücken kann, daß das Abklappen problemlos und ungestört durchgeführt werden kann.

In Fig. 4 erkennt man ferner, daß der Tragflansch 13 des Tragprofiles 2 an seinem freien Rand einen nach oben stehenden Randsteg 14 hat und der Vorsprung 12 an dem Ausschnitt 9 des Endflansches 8 eine Hakenform mit einem in Gebrauchsstellung nach unten weisenden Endstück 15 hat. Somit ergibt sich beim Absenken des Vorsprunges 12 auf den Tragflansch 13 durch den hochstehenden Rand 14 und dieses Endstück 15 Formschluß, der ein Abrutschen des Vorsprunges 12 von dem Tragflansch beim Abklappen verhindert. Zusätzlich kann dieser Vorsprung 15 noch etwas aus der Zeichenebene nach vorne gebogen sein, so daß auch bei abgeklappter Kassette dieser Formschluß erhalten bleibt, so daß die erfindungsgemäße einstückige Schwenklagerung besonders gut und sicher gehandhabt werden kann.

In Fig. 4 wird ferner deutlich, daß die seitliche Ausdehnung des Vorsprunges 12 bis nahe an die Ebene reicht, in welcher der parallel zum Tragprofilverlauf orientierte Halteflansch 4 angeordnet ist. Daraus ergibt sich dann von selbst, daß der Vorsprung 12 über den Tragflansch 13 zugegen kommt und beim Absenken von selbst auf diesem aufliegen wird.

In Fig. 2 erkennt man, daß der Endbereich der Halteflansche 4 nahe dem Einhängeausschnitt 9 mit Vorsprung 12 ebenfalls einen Ausschnitt 16 hat, so daß in Längsrichtung des Halteflansches 4 zwischen dem Vorsprung 12 und der Oberseite des Halteflansches 4 ein Einhängezwischenraum für die Kassette 3 frei bleibt. In Fig. 2 ist angedeutet, daß bei einer bestimmten Schräglage der Flansch 4 aufgrund des Ausschnittes 16 noch nicht seitlich mit dem Tragprofil 2 und dessen Einhängeflansch 13 kollidieren kann, so daß in dieser Lage der Vorsprung 12 bequem über diesen Tragflansch 13 gebracht werden kann, wenn die Kassette bei der Montage eingehängt oder bei irgendeiner Demontage ausgehängt werden soll.

Die Kassette 3 kann z. B. aus Blech geformt sein, so daß ihre Randflansche 4 und 8 hochgebogen und die Ausschnitte 9 und 16 und der Vorsprung 12 ausgestanzt sein können. Somit kann in wenigen Arbeitsgängen eine einstückige Kassette 3 gefertigt werden, die dennoch ein Abschwenken erlaubt, ohne daß zusätzliche Endstücke od. dgl. Einzelteile angefertigt und montiert werden müssen.

In Fig. 4 ist dargestellt, daß der Ausschnitt 9 an dem rechtwinklig zum Tragprofil 2 verlaufenden Endflansch 8 der Kassette 3 auf der dem Halteflansch 4 zugewandten Seite unterhalb des Einhängevorsprunges 12 seitlich offen ist und an der dieser Öffnung 17 gegenüberliegenden Seite eine zum Rand 11 des Flansches 8 hin laufende Begrenzung 18 hat, von welcher der Einhängevorsprung 12 gegen das Tragprofil 2 hin vorsteht. Somit kann in Gebrauchsstellung der Tragflansch 13 des Halteprofiles 2 in diese seitliche Offnung 17 ragen, wodurch sichergestellt ist, daß beim Abklappen und Absenken der Vorsprung 12 auf diesem Tragflansch 13 zu liegen kommt und mit diesem zusammen das Schwenklager für die abklappbare Kassette bilden kann.

Für die vorerwähnte einfache Herstellung ist es dabei vorteilhaft, daß die Oberseite des Einhängevorsprunges 12 bündig mit dem oberen Rand 11 des Endflansches 8 ist. Praktisch ist der Vorsprung 12 eine Fortsetzung des Endflansches 8 und entsteht eigentlich dadurch, daß unterhalb des Vorsprunges 12 in den Flansch 8 die Ausnehmung bzw. der Ausschnitt 9 angebracht wird.

Eine weitere Ausgestaltung der Erfindung zur Verbesserung der Halterung der abgeklappten Kassette könnte noch darin bestehen, daß seitlich des Endstückes 15 eine nicht näher dargestellte Sicke rechtwinklig zum Rand 11 des Flansches 8 verläuft, in welche der hochstehende Rand 14 bei abgeklappter Kassette formschlüssig eingreifen kann.

Alle in der Beschreibung, den Zusammenfassung, den Ansprüchen und der Zeichnung dargestellten Merkmalen und Konstruktionsdetails können sowohl einzeln als auch in beliebiger Kombination miteinander wesentliche Bedeutung haben.

## Patentansprüche

1. Unterdecke (1) mit abgehängten, eine in ihrer Längsrichtung verlaufende, nach unten offene Randfuge (6) aufweisenden Tragprofilen (2) und daran befestigten, insbesondere viereckigen Kassetten (3), die an ihren den Tragprofilen (2) zugewandten und in Gebrauchsstellung dazu parallel laufenden Rändern hochstehende Halteflansche (4) mit Raststellen (5) od. dgl. zum Einschieben in die Rast- oder Klemmfuge (6) der Tragprofile (2) haben, wobei zumindest einzelne Kassetten (3) zusätzlich zu ihrer Verrastung an einem Ende ihrer Halteflansche (4) eine Schwenklagerung haben, die ein Abklappen der Kassette (3) zum Freigeben von Montageöffnungen (7) ermöglicht, wobei die abgeklappte Kassette (3) mittels ihrer Schwenklagerung an den Tragprofilen (2) hängt und wobei die Kassette (3) zumindest im Bereich ihres Schwenklagers einen rechtwinklig zum Tragprofil (2) verlaufenden, hochstehenden Endflansch (8) mit einem Ausschnitt (9) jeweils an den den Tragprofilen (2) zugewandten Enden hat, dadurch gekennzeichnet, daß der Endflansch (8) im Bereich seines von der Kassettenoberfläche (10) abgewandten Randes (11) jeweils einen gegen das Tragprofil (2) hin über den Ausschnitt (9) ragenden, einstückig angebrachten Vorsprung (12) hat und daß das Tragprofil (2) seitlich seiner Rastfuge (6) zur Mitte der Kassette (3) hinweisende Tragflansche (13) hat und die Ausschnitte (9) in Gebrauchsstellung die Tragflansche (13) mittels der Vorsprünge (12) übergreifen und daß der Endbereich der Halteflansche (4) nahe dem Einhängeausschnitt (9) mit Vorsprung (12) ebenfalls einen Ausschnitt (16) hat, so daß in Längsrichtung des Halteflansches (4) zwischen dem Vorsprung (12) und der Oberseite des Flansches (4) ein Einhängezwischenraum für die Kassette (3) frei bleibt.

2. Unterdecke nach Anspruch 1, dadurch gekennzeichnet, daß der Tragflansch (13) des Tragprofiles (2) an seinem freien Rand einen in Gebrauchsstellung nach oben stehenden Randsteg (14) hat und der Vorsprung (12) an dem Ausschnitt (9) des Endflansches (8) eine Hakenform mit einem in Gebrauchsstellung nach unten weisenden Endstück (15) hat.

3. Unterdecke nach Anspruch 1 oder 2, dadurch gekennzeichnet, daß die seitliche Ausdehnung des Vorsprunges (12) bis nahe an die Ebene reicht in welcher der parallel zum Tragprofilverlauf orientierte Halteflansch (4) angeordnet ist.

4. Unterdecke nach einem der Ansprüche 1 bis 3, dadurch gekennzeichnet, daß die Kassette (3) aus Blech geformt ist und ihre Randflansche (4, 8) hochgebogen sowie die Ausschnitte (9, 16) und der Vorsprung (12) ausgestanzt sind.

5. Unterdecke nach einem der Ansprüche 1 bis 4, dadurch gekennzeichnet, daß der Ausschnitt (9) an dem rechtwinklig zum Tragprofil (2) verlaufenden Endflansch (8) der Kassette (3) auf der dem Halteflansch (4) zugewandten Seite unterhalb des Einhängevorsprunges (12) seitlich offen ist und an der dieser Öffnung (18) gegenüberliegenden Seite vorzugsweise eine zum Rand (11) des Flansches (8) verlaufende Begrenzung hat, von welcher der Einhängevorsprung (12) gegen das Tragprofil (2) hin vorsteht.

6. Unterdecke nach einem der vorstehenden Ansprüche, dadurch gekennzeichnet, daß die Oberseite des Einhängevorsprunges bündig mit dem oberen Rand des Endflansches ist.

7. Unterdecke nach einem der Ansprüche 1 bis 6, dadurch gekennzeichnet, daß der Vorsprung (12) eine etwa rechtwinklig zum Rand (11) des Endflansches (8) verlaufende Sicke hat, in die der Randsteg (14) bei abgeklappter Kassette (3) eingreift.

## Claims

1. A ceiling (1) including suspended supporting sections (2) having running in their longitudinal direction a downwardly open arresting interstice (6), and attached to said supporting sections panels (3), particularly rectangular ones, the panel edges facing the supporting sections (2) and running parallel thereto in the position of use having upright retaining flanges (4) with arresting points (5) or the like for inserting into the arresting or clamping interstice (6) of the supporting sections (2), in addition to the panels (3) having arresting means at least some of them having at one end of their retaining flanges (4) a swivel bearing enabling the panel (3) to be swung down to expose maintenance hatches (7), the swung down panel (3) hanging from the supporting sections (2) by means of its swivel bearing, and the panel (3) having at least in the region of its swivel bearing an upright end flange (8) which runs at right angles to the supporting section (2) and includes a cut-out (9) in each case at the ends facing the supporting sections (2), characterized in that the end flange (8) has integral therewith a projection (12) which projects towards the supporting section (2) and over the cut-out (9) and is in the region of that edge (11) of the end flange which is averted from the panel surface (10), and that the supporting section (2) has at the side of its arresting interstice (6) supporting flanges (13) pointing towards the centre of the panel (3) and in the position of use the cut-outs (9) engage over the supporting flanges (13) by means of the projections (12), and that the end zone of the retaining flanges (4) near the coupling cut-out (9) and projection (12) likewise has a cut-out (16), so that a coupling space for the panel (3) remains free in the longitudinal direction of the retaining flange (4) between the projection (12) and the upper side of the flange (4).

2. The ceiling as claimed in claim 1, characterized in that the free edge of the supporting flange (13) belonging to the supporting section (2) has a marginal web (14) upright in the position of use and the projection (12) at the cut-out (9) of the end flange (8) has a hook shape with an end piece (15) pointing downwardly in the position of use.

3. The ceiling as claimed in claim 1 or claim 2, characterized in that the lateral expanse of the projection (12) comes right up close to the plane in which the retaining flange (4) oriented parallel to the path of the supporting section is disposed.

4. The ceiling as claimed in any one of claims 1 to 3, characterized in that the panel (3) is formed of sheet metal and has its edge flanges (4, 8) bent up and the cut-outs (9, 16) and projection (12) are punched out.

5. The ceiling as claimed in any one of claims 1 to 4, characterized in that the cut-out (9) on the end flange (8) of the panel (3) running at right angles to the supporting section (2) is laterally open underneath the coupling projection (12) on the side facing the retaining flange (4) and on the side opposite said opening (18) preferably has a limit running to the edge (11) of the flange (8), the coupling projection (12) protruding from said limit towards the supporting section (2).

6. The ceiling as claimed in any one of the preceding claims, characterized in that the upper side of the coupling projection is flush with the upper edge of the end flange.

7. The ceiling as claimed in any one of claims 1_{'}to . 6, characterized in that the projection (12) has a bead running approximately at right angles to the edge (11) of the end flange (8), the marginal web (14) engaging in said bead when the panel (3) is in the swung down condition.

## Revendications

1. Faux plafond (1), avec des profilés porteurs suspendus (2) présentant un joint de bord (6) ouvert vers le bas et s'étendant dans le sens longitudinal des profilés, et avec des caissons (3) notamment quadrangulaires fixés sur les profilés, caissons qui possèdent, sur leurs bords tournés vers les profilés porteurs (2) et s'étendant parallèlement à ces derniers en position d'utilisation, des brides de retenue (4) en saillie vers le haut avec des points d'accrochage (5) ou similaires destinés à être enfilés dans le joint d'accrochage ou encore de serrage (6) des profilés porteurs (2), au moins certains des caissons (3) possédant, en plus de leur système d'accrochage, un montage pivotant à une extrémité de leurs brides de retenue (4), lequel permet de rabattre vers le bas les caissons (3) pour dégager des ouvertures de montage (7), le caisson (3) rabattu vers le bas étant accroché aux profilés porteurs (2) par l'intermédiaire de son montage pivotant, et le caisson (3) possédant, au moins dans la région de son palier pivotant, une bride terminale (8) en saillie vers le haut, s'étendant perpendiculairement au profilé porteur (2) et munie d'une découpure (9), respectivement sur chacune de ses extrémités tournées vers les profilés porteurs (2), caractérisé en ce que chaque bride terminale (8) possède, dans la région de son bord (11) opposé à la surface (10) du caisson, un épaulement solidaire (12) dépassant au-delà de sa découpure (9) vers le profilé porteur (2), et en ce que le profilé porteur (2) possède, latéralement à son joint d'accrochage (6), une bride porteuse (13) tournée vers le'milieu du caisson (3), et les découpures (9) recouvrent en position d'utilisation les brides porteuses (3) au moyen des épaulements (12), et en ce que la région terminale de la bride de retenue (4) possède, au voisinage de la découpure de suspension (9) munie de l'épaulement (12), également une découpure (16), de sorte qu'un espace intermédiaire de suspension pour le caisson (3) reste libre, dans le sens longitudinal de la bride de retenue (4), entre l'épaulement (12) et le dessus de la bride (4).

2. Faux plafond selon la revendication 1, caractérisé en ce que la bride porteuse (13) du profilé porteur (2) possède, sur son bord libre, un rebord (14) dépassant vers le haut en position d'utilisation, et l'épaulement (12) prévu sur la découpure (9) de la bride terminale (8) possède une forme de crochet, avec une partie terminale (15) tournée vers le bas en position d'utilisation.

3. Faux plafond selon la revendication 1 ou 2, caractérisé en ce que l'épaulement (12) s'étend latéralement jusqu'à proximité du plan dans lequel est disposée la bride de retenue (4) orientée parallèlement à la direction du profilé porteur.

4. Faux plafond selon l'une des revendications 1 à 3, caractérisé en ce que le caisson (3) est façonné en tôle, ses brides de bords (4, 8) étant réalisées par repliage vers le haut, et les découpures (9, 16) ainsi que l'épaulement (12) par découpage.

5. Faux plafond selon l'une des revendications 1 à 4, caractérisé en ce que la découpure (9) prévue sur la bride terminale (8) du caisson (3) s'étendant perpendiculairement au profilé porteur (2), est ouverte latéralement en dessous de l'épaulement de suspension (12) sur le côté tourné vers la bride de retenue (4), et possède, sur le côté opposé à cette ouverture (18), de préférence une délimitation s'étendant vers le bord (11) de la bride (8), délimitation à partir de laquelle l'épaulement de suspension (12) fait saillie vers le profilé porteur (2).

6. Faux plafond selon l'une des revendications précédentes, caractérisé en ce que le dessus de l'épaulement de suspension est en alignement avec le bord supérieur de la bride terminale.

7. Faux plafond selon l'une des revendications 1 à 6, caractérisé en ce que l'épaulement (12) possède une moulure s'étendant approximativement perpendiculairement au bord (11) de la bride terminale (8), moulure dans laquelle s'engage le rebord (14) lorsque le caisson (3) est rabattu vers le bas.
